# EUROPÄISCHE PATENTSCHRIFT

(11) **EP 0 317 731 B1**
(45) Veröffentlichungstag und Bekanntmachung des Hinweises auf die Patenterteilung: **03.06.1992**
(21) Anmeldenummer: 88115680.6
(22) Anmeldetag: 23.09.1988
(51) Int. Cl.: F23N 5/00, F23G 5/50

(54) **Verfahren zum Steuern der Verbrennung von Brennstoff mit stark schwankendem Heizwert**
Combustion-controlling method of fuel with a highly variable calorific value
Procédé de contrôle de la combustion de carburant possédant un pouvoir calorifique fortement variable

(30) Priorität: 24.10.1987 DE 3736067
(43) Veröffentlichungstag der Anmeldung: 31.05.1989
(73) Patentinhaber: Mindermann, Kurt-Henry, Dipl.-Ing., D-40883 Ratingen (DE); Wintrich, Franz, Dipl.-Ing., D-4300 Essen 13 (DE)
(72) Erfinder: Mindermann, Kurt-Henry, Dipl.-Ing., D-40883 Ratingen (DE); Wintrich, Franz, Dipl.-Ing., D-4300 Essen 13 (DE)
(74) Vertreter: Sparing Röhl Henseler Patentanwälte

(56) Entgegenhaltungen:
- EP-A- 0 039 909
- EP-A- 0 160 884
- DE-A- 3 331 625
- DE-A- 3 514 609
- FR-A- 786 908
- FR-A- 2 095 464
- US-A- 3 223 058
- US-A- 3 223 326
- US-A- 4 441 435
- US-A- 4 492 560
- PATENT ABSTRACTS OF JAPAN, Band 10, Nr. 238 (M-508)[2294], 16. August 1986; & JP-A-61 70 315 (EBARA CORP.) 11-04-1986
- PATENT ABSTRACTS OF JAPAN, Band 6, Nr. 167 (M-153)[1045], 31. August 1982; & JP-A-57 82 609 (KUBOTA TEKKO K.K.) 24-05-1982
- PATENT ABSTRACTS OF JAPAN, Band 6, Nr. 101 (M-135)[979], 10. Juni 1982; & JP-A-57 33 713 (NIPPON KOKAN K.K.) 23-02-1982
- PATENT ABSTRACTS OF JAPAN, Band 5, Nr. 131 (M-84)[803], 21. August 1981; & JP-A-56 68 714 (TOKYO SHIBAURA DENKI K.K.) 09-06-1981
- PATENT ABSTRACTS OF JAPAN, Band 8, Nr. 224 (M-331)[1661], 13. Oktober 1984; & JP-A-59 107 111 (EBARA SEISAKUSHO K.K.) 21-06-1984
- AUTOMATISME, Band 13, Nr. 5, Mai 1968, Seiten 213-219; J. JULLIEN: "Contrôle centralisé et régulation des usines de traitement industriel des résidus urbains"
- PATENT ABSTRACTS OF JAPAN, Band 11, Nr. 157 (M-590)[2604], 21. Mai 1987; & JP-A-61 289 226 (HITACHI LTD) 19-12-1986
- PATENT ABSTRACTS OF JAPAN, Band 10, Nr. 191 (M-495)[2247], 4. Juli 1986; & JP-A-61 36 611 (KAWASAKI HEAVY IND., LTD) 21-02-1986
- PATENT ABSTRACTS OF JAPAN, Band 9, Nr. 300 (M-433)[2023], 27. November 1985; & JP-A-60 138 323 (HITACHI SEISAKUSHO K.K.) 23-07-1985

## Beschreibung

Die Erfindung betrifft ein Verfahren gemäß dem Oberbegriff des Patentansprüches 1.

Die Steuerung der Verbrennung in Müllverbrennungsanlagen, deren Verbrennungsgase üblicherweise über einen Wärmetauscher in Form eines Dampferzeugers geleitet werden, erfolgt gegenwärtig weitgehend manuell. Der Bedienungsmann beobachtet den Ablauf der Verbrennung auf dem Rost und varriiert entsprechend Parameter, die den Verbrennungsvorgang beeinflussen, so die Verteilung der unter dem Rost zugeführten Primär-Verbrennungsluft auf die Zonen, die Fördergeschwindigkeit des Brennstoffs in den Zonen, und andere solche Parameter.

Im Gegensatz zu Dampferzeugern, die mit traditionellem fossilem Brennstoff wie Steinkohle, Schweröl oder Erdgas gefeuert werden, besteht bei Müll (aber auch bei anderen Brennstoffen, etwa Torf) das Problem, daß der Heizwert des Brennstoffs stark schwankt. Während etwa bei einem gasgefeuerten Kessel der Dampfmengenstrom am Ausgang des Dampferzeugers als Führungsgröße für die Steuerung oder Regelung des Brennstoff- und/oder Luftdurchsatzes dienen kann, ist ein solcher unmittelbarer Zusammenhang bei der Müllverbrennung nicht gegeben; beim Einsetzen des Brennstoffs kann z.B. auf einen Ballen Altpapier eine größere Menge Gartenabfälle folgen, dann wieder Kunststoffbehälter, Glas usw. Diese Stoffe haben einen erheblich unterschiedlichen Heizwert.

Man hat bereits versucht, die Luftdurchlässigkeit solchen Brennstoffs in der Verdampfungs- und Entgasungszone des Rostes zu erfassen, indem indirekt der Differenzdruck bezüglich der von unten in dieser Zone eingesetzten Primärluft gemessen wurde, und das Aufgabevolumen des Mülls so zu variieren, daß die mittlere Dichte des Brennstoffs einigermaßen konstant gehalten wird, wobei ebenfalls als Führungsgröße der Dampfmengenstrom vorgegeben ist. Diese Art der Steuerung ist jedoch mit erheblicher Totzeit behaftet, da der Durchlauf einer diskreten Menge Brennstoff von der Aufgabe bis zum Ascheaustrag mehrere zehn Minuten betragen kann und der unterschiedliche Heizwert, der hauptsächlich Probleme bereitet, erst in der zweiten und dritten Zone zum Tragen kommt; in der dritten Zone insofern, als die Gefahr besteht, daß noch glühende Partikel oder zu heiße Asche ausgetragen werden.

Überdies korreliert der Heizwert nur sehr bedingt mit der Dichte der jeweils verbrennenden Schicht.

Aufgabe der Erfindung ist es primär, die Totzeit bei der Steuerung zu verringern. Sekundär soll auch die Verbrennung auch bei unterschiedlichen Heizwerten so erfolgen, daß am stromabliegenden Ende des Rostes wirklich der Müll volständig verbrannt ist, was wiederum eine Schadstoffminderung in den Abgasen erlaubt sowie eine merkliche Senkung des Luftverbrauchs.

Die erfindungsgemäße Lösung ist im Patentanspruch 1 definiert; die abhängigen Ansprüchs beziehen sich auf vorteilhafte Weiterbildungen dieses Konzepts.

Der bekannte Stand der Technik liefert zu dieser Lösung keine Anregungen.

So offenbart die Druckschrift FR-A786.908 eine Einrichtung zum Regeln der Verbrennung eines fossilen Brennstoffs, bei der im Abgasschlot ein Wärmestrahler quer zur Strömungsrichtung auf einen Wärmeempfänger gerichtet ist. Auf diesen gelangt umso mehr Wärme, je weniger CO₂ bzw. H₂O im Abgas vorliegt, und über einen mechanischen Verstärker wird die Wärmedehnung des Empfängers ausgewertet. Geregelt wird entweder die Luftzufuhr oder die Brennstoffzufuhr zwecks Optimierung des Luft-Brennstoff-Verhältnisses. Es ist offensichtlich, daß diese Einrichtung nur für Brennstoffe wenigstens annähernd konstanten Heizwerts brauchbar ist.

Dagegen befaßt sich die Veröffentlichung '"Contrôle Centralisé et Régulation Des Usines de Traitment Industriel des Résidus Urbains" von J. Jullien, in AUTOMATISME, Band 13, 1968, S. 213-219 mit dem Problem der Regelung von Müllverbrennungsanlagen. Wegen der Beziehung Müllmasse multipliziert mit dem Müllheizwert und mit dem Wirkungsgrad gleich Dampfmasse mal Differenzenthalpie wird vorgeschlagen, aus den beiden letztgenannten Größen auf den Heizwert zu schließen, während die eingesetzte Müllmasse durch Wiegen bestimmt wird.

Patent Abstracts of Japan Band 6 #101 (M-135)(979) vom 10. Juni 1982 offenbart, bei der Müllverbrennung die Mülldichte und die Fallrate des Mülls in einem Schacht vor der Verbrennungszone als Meßgrößen für die Verbrennungssteuerung heranzuziehen.

Patent Abstracts of Japan Band 5 #131 (M-84)(803) vom 21. August 1981 betrifft die Steuerung der Verbrennung von entwässertem Klärschlamm, wobei als Meßgrößen die Temperatur der Verbrennung, der Brennstoffdurchsatz, der Luftdurchsatz und das Brennstoffgewicht ausgewertet werden.

Patent Abstracts of Japan Band 10 #191 (M-495)(2247) vom 4. Juli 1986 offenbart, bei der Müllverbrennung den Ausbrennpegel mittels einer Video-Kamera zu beobachten und mit einer vorgegebenen Größe zu vergleichen, wonach entsprechend den Abweichungen die Luftzufuhr nachgestellt wird.

Die Erfindung beruht auf der Erkenntnis, daß in den meisten Fällen der Wassergehalt des Brennstoffs ein charakteristisches Indiz für seinen Heizwert ist; für Brennstoffe mit geringem Wassergehalt und geringem Heizwert, wie Bauschutt, Glas, Metalle, ist es zweckmäßig, zusätzlich den CO₂-Gehalt der Verbrennungsgase möglichst frühzeitig zu erfassen; gegebenenfalls genügt auch die Erfassung nur dieses CO₂-Gehalts.

Gemäß einem Aspekt der Erfindung, der in Patentanspruch 2 definiert ist, kann man eine sehr viel bessere Steuerung der Wärmeleistung erzielen, wenn das Produkt aus dem Heizwert -- ermittelt vorzugsweise gemäß Patentanspruch 1 -- und der Dichte des Brennstoffs als Eingangsgröße ausgewertet wird.

Welche Parameter im einzelnen gesteuert werden, wird von der Bauart der Anlage abhängen.

Für die Erfindung ist ferner anzumerken, daß natürlich die Steuerketten in geeigneter Weise zu geschlossenen Regelkreisen ergänzt werden können.

Es ist bevorzugt, den Wassergehalt dadurch indirekt zu bestimmen, daß das für H₂O bzw. CO₂ charakteristische Bandenspektrum der Strahlung in der Verdampfungs- und Entgasungszone gemessen wird, wobei die Intensität Rückschlüsse auf den Wassergehalt des Gases und damit des Brennstoffs bzw. den Heizwert selbst erlaubt.

Für die Optimierung der Verbrennung kann man dann auch die Strahlung in den nachfolgenden Zonen erfassen, wo die Banden für H₂O und CO₂ Kennwerte für die Temperatur der Verbrennungsgase abzuleiten gestatten, während die Erfassung weiterer Banden, wie SO₂, NOₓ, CO usw. Vorhersagen bezüglich der Schadstoffbelastung der Gase ermöglicht und so die heute üblicherweise vorgesehenen Rauchgasreinigungsanlagen auf Optima einzustellen gestattet.

Ein Ausführungsbeispiel einer Anlage, bei der das Verfahren gemäß der Erfindung eingesetzt wird, in der beigefügten Zeichnung dargestellt und wird nachstehend beschrieben.
Fig. 1 zeigt, schematisiert, eine Müllverbrennungsanlage mit nachgeschaltetem Dampferzeuger,
Fig. 2 ist ein gegenüber Fig. 1 vergrößerter Längsschnitt nur des Brennraums, und
Fig. 3 ist ein entsprechender Schnitt in einer um 90° versetzten Ebene.

Man erkennt in Fig. 1 den Müllaufgabeschacht 10, eine Aufgabevorrichtung 12 in Form eines hinundhergehenden Schiebers, den Rost 14 in Form von sechs hintereinander achsparallel angeordneten zum Umlauf angetriebenen Walzen und den Ascheaustrag 16. Der Dampferzeuger 18 bietet im Zusammenhang mit der Erfindung keine Besonderheiten.- Unterhalb des Rostes befinden sich Primärluft-Zuleitungen 20, wobei -- wie in Fig. 3 erkennbar -- jede nochmals in eine "rechte" und eine "linke", getrennt steuerbare Hälfte unterteilt ist.

In den ersten beiden Luftzuleitungen 20a ist je ein Druckmessgerät 22 angeordnet, dessen Meßwert je nach der Drosselung der Strömung durch den Brennstoff in der über den ersten beiden Walzen liegenden Schicht schwankt und somit dessen mittlere Dichte zu bestimmen gestattet. Anhand dieser Führungsröße kann das eingesetzt Brennstoffvolumen durch Beschleunigen oder Verzögern des Eintrags mittels Schieber 12 einigermaßen konstant gehalten werden.

Oberhalb der ersten beiden Walzen, die die Verdampfungs- und Entgasungszone definieren, befinden sich beidseits in den Wandungen 24 Beobachtungslanzen 26, an deren äußerem Ende Meßaufnehmer gegebeneffals mit vorgeschalteten Filtern und nachgeschalteten elektronischen Verarbeitungsschaltkreisen vorgesehen sind. Je nach dem Spektrum, das primär interessiert, wird die Auswahl der Sensoren und/oder Filter getroffen. Hier interessiert die Bandenstrahlung H₂O, und/oder CO₂, und zwar bei relativ niedriger Temperatur im Bereich von z.B. 300..500°C, und entsprechend sind die opto-elektronischen Einrichtungen auszuiegen. (Dasselbe gilt für die Beobachtung der Verbrennung und der Asche, wie sich von selbst versteht).

Die Lanzen sind auf die "rechte" bzw. "linke" Seite des Rostes gerichtet, so daß beide Seiten getrennt erfaßt werden; dies ist im Schnitt nach Fig. 3 nicht erkennbar, der etwa in der Ebene 3-3 liegt, doch gilt dies analog für die Beobachtungslanzen in den weiteren Zonen. Mindestens je ein Beobachtungslanzenpaar 28 ist in der Verbrennungszone über den mittleren beiden Walzen des Rostes 14 angebracht, und mindestens ein weiteres Beobachtungslanzenpaar 30 befindet sich über der Ausbrennzone, das heißt, über den beiden letzten Walzen.

Über die Lanzen 28 wird der Verbrennungsvorgang beobachtet, am günstigsten in der Flammenfront, während die Lanzen 30 hauptsächlich der Messung der Temperatur für den Ascheaustrag dienen.

Es ist anzumerken, daß die Erfassung des CO-Gehalts in den Verbrennungsgasen es ermöglicht, deren Gehalt auf ein Minimum zu bringen, wobei allerdings sowohl ein Luftunterschuß als auch ein Luftüberschuß zu hohe CO-Gehalte bewirken können; hier ist also eine differenzierte Auswertung erforderlich.

Zusammen fassend und ergänzend ist das Verfahren der Erfindung so beschaffen, daß die unterstehenden Variationen ermöglicht sind, und zwar daß mittels eines berührungslosen Meßverfahrens der Heizwert der Brennstoffe in einem Bereich, der die Aufgabestelle und die Verdampfungs- und Entgasungs-zone umfaßt, aus Eigenschaften der Verbrennungsgase ermittelt wird, daß die Dichte des Brennstoffs auf dem Rost in demselben Bereich ermittelt wird, und daß die Brennstoffaufgabe in Abhängigkeit von dem Produkt der beiden ermittelten Größen in Richtung konstanter Wärmeleistung gesteuert wird;
daß ein gesteuerter Parameter die Verteilung der Primärluft auf die einzelnen Zonen ist;
daß ein gesteuerter Parameter die Brennstoffmassenverteilung auf die einzelnen Zonen ist;
daß ein gesteuerter Parameter das Brennstoffaufgabevolumen pro Zeiteinheit ist;
daß ein gesteuerter Parameter die Verteilung von oberhalb des Rostes zugeführter Sekundärluft auf die einzelnen Zonen ist;
daß einer der gesteuerten Parameter das zugeführte Verbrennungsluftvolumen pro Zeiteinheit ist;
daß einer der gesteuerten Parameter die Temperatur der zugeführten Verbrennungsluft ist;
daß einer der gesteuerten Parameter die Verteilung von Verbrennungsluft quer zur Förderrichtung ist;
daß einer der gesteuerten Parameter die Verteilung des Brennstoffmasse quer zur Förderrichtung ist;
daß einer der gesteuerten Parameter den Anteil rückgeführter Verbrennungsgase ist, der der Verbrennungsluft beigemischt wird;
daß zur Bestimmung des Heizwertes der Wassergehalt des Brennstoffs bestimmt wird;
daß zur Bestimmung des Heizwerts der CO₂-Gehalt der Verbrennungsgase bestimmt wird;
daß zusätzlich die Flammenmodulation der Strahlung ausgewertet wird,
daß die Strahlung auch in der Verbrennungszone erfaßt und für Zwecke der Feinsteuerung ausgewertet wird;
daß die Strahlung auch in der Ausbrennzone erfaßt und für Zwecke der Feinsteuerung ausgewertet wird;
daß zusätzliche, für den Verbrennungsvorgang charakteristische Banden des Strahlungsspektrums erfaßt und ausgewertet werden;
daß mindestens eine der Banden erfaßt und ausgewertet wird, die charakteristisch sind für die nachstehend genannten Verbindungen: SO₂, CO, NO, NO₂, OH, CH, C₂, HCO;
bei dem die Verbrennungsgase über Heizflächen eines Dampferzeugers geführt werden, dadurch gekennzeichnet, daß der erzeugte Dampfmengenstrom als Hilfsgröße bei der Steuerung verwertet wird;
daß die Brennstoffdichte durch Wägung bestimmt wird;
und daß die Brennstoffdichte aus dem Druckabfall der Primärluft bestimmt wird.

## Patentansprüche

1. Verfahren zum Steuern der Verbrennung von Brennstoffen mit stark schwankendem Heizwert, insbesondere Müll, bei dem der Brennstoff über eine Aufgabestelle auf einen Rost, dem von unten Primärluft zugeführt wird, aufgegeben und längs des Rostes über eine Verdampfungs- und Entgasungszone, eine Verbrennungszone und eine Ausbrennzone zu einem Ascheabwurf gefördert wird, und mindestens ein die Verbrennung beeinflussender Parameter in Abhängigkeit von Meßwerten gesteuert wird, **dadurch gekennzeichnet,** daß als Meßwerte der Wassergehalt des Brennstoffs und/oder der CO₂-Gehalt der Verbrennungsgase im Bereich der Aufgabestelle und der Verdampfungs- und Entgasungszone gemessen werden, in dem die Intensität der in diesem Bereich herrschenden Strahlung durch Auswertung des H₂O- und/oder CO₂-Bandenspektrums gemessen wird.

2. Verfahren nach Anspruch 1, dadurch gekennzeichnet, daß der Heizwert der Brennstoffe aus den Meßwerten ermittelt wird, daß die Dichte des Brennstoffs auf dem Rost in demselben Bereich ermittelt wird, und daß die Brennstoffaufgabe in Abhängigkeit von dem Produkt der beiden ermittelten Größen in Richtung konstanter Wärmeleistung gesteuert wird.

3. Verfahren nach Anspruch 1, dadurch gekennzeichnet, daß ein gesteuerter Parameter die Verteilung der Primärluft auf die einzelnen Zonen ist.

4. Verfahren nach Anspruch 1, dadurch gekennzeichnet, daß ein gesteuerter Parameter die Brennstoffmassenverteilung auf die einzelnen Zonen ist.

5. Verfahren nach Anspruch 1, dadurch gekennzeichnet, daß ein gesteuerter Parameter das Brennstoffaufgabevolumen pro Zeiteinheit ist.

6. Verfahren nach Anspruch 1, dadurch gekennzeichnet, daß ein gesteuerter Parameter die Verteilung von oberhalb des Rostes zugeführter Sekundärluft auf die einzelnen Zonen ist

7. Verfahren nach Anspruch 1, dadurch gekennzeichnet, daß einer der gesteuerten Parameter das zugeführte Verbrennungsluftvolumen pro Zeiteinheit ist.

8. Verfahren nach Anspruch 1, dadurch gekennzeichnet, daß einer der gesteuerten Parameter die Temperatur der zugeführten Verbrennungsluft ist.

9. Verfahren nach Anspruch 1, dadurch gekennzeichnet, daß einer der gesteuerten Parameter die Verteilung von Verbrennungsluft quer zur Förderrichtung ist.

10. Verfahren nach Anspruch 1, dadurch gekennzeichnet, daß einer der gesteuerten Parameter die Verteilung des Brennstoffmasse quer zur Förderrichtung ist.

11. Verfahren nach Anspruch 1, dadurch gekennzeichnet, daß einer der gesteuerten Parameter den Anteil rückgeführter Verbrennungsgase ist, der der Verbrennungsluft beigemischt wird.

12. Verfahren nach Anspruch 1, dadurch gekennzeichnet, daß zusätzlich die Flammenmodulation der Strahlung ausgewertet wird.

13. Verfahren nach Anspruch 1, dadurch gekennzeichnet, daß die Strahlung auch in der Verbrennungszone erfaßt und für Zwecke der Feinsteuerung ausgewertet wird.

14. Verfahren nach Anspruch 1 oder 13, dadurch gekennzeichnet, daß die Strahlung auch in der Ausbrennzone erfaßt und für Zwecke der Feinsteuerung ausgewertet wird.

15. Verfahren nach einem der Ansprüche 1 oder 12 bis 14, dadurch gekennzeichnet, daß zusätzliche, für den Verbrennungsvorgang charakteristische Banden des Strahlungsspektrums erfaßt und ausgewertet werden.

16. Verfahren nach Anspruch 15, dadurch gekennzeichnet, daß mindestens eine der Banden erfaßt und ausgewertet wird, die charakteristisch sind für die nachstehend genannten Verbindungen: SO₂, CO, NO, NO₂, OH, CH, C₂, HCO.

17. Verfahren nach einem der vorangehenden Ansprüche, bei dem die Verbrennungsgase über Heizflächen eines Dampferzeugers geführt werden, dadurch gekennzeichnet, daß der erzeugte Dampfmengenstrom als Hilfsgröße bei der Steuerung verwertet wird.

18. Verfahren nach Anspruch 2, dadurch gekennzeichnet, daß die Brennstoffdichte durch Wägung bestimmt wird.

19. Verfahren nach Anspruch 2, dadurch gekennzeichnet, daß die Brennstoffdichte aus dem Druckabfall der Primärluft bestimmt wird.

## Claims

1. A method of controlling the combustion of fuels having a highly fluctuating calorific value, more particularly refuse, in which the fuel is fed via a feed station on to a grate to which primary air is supplied from below, and is conveyed along the grate over a vaporisation and degasification zone, a combustion zone and a burn-out zone, to an ash dump, and at least one parameter influencing the combustion is controlled in dependence on measured values, characterised in that the measured values are the water content of the fuel and/or the CO₂ content of the combustion gases in the region of the feed station and the vaporisation and degasification zone, the intensity of the radiation in this zone being measured by evaluating the H₂O and/or CO₂ band spectrum.

2. A method according to claim 1, characterised in that the calorific value of the fuels is determined from the measured values, in that the density of the fuel on the grate is determined in the same zone, and in that the fuel feed is controlled in dependence on the product of the two values found, the control being in the direction of constant heat output.

3. A method according to claim 1, characterised in that one controlled parameter is the distribution of the primary air over the individual zones.

4. A method according to claim 1, characterised in that one controlled parameter is the fuel mass distribution over the individual zones.

5. A method according to claim 1, characterised in that one controlled parameter is the fuel feed volume per unit of time.

6. A method according to claim 1, characterised in that one controlled parameter is the distribution of secondary air fed above the grate over the individual zones.

7. A method according to claim 1, characterised in that one of the controlled parameters is the volume of air for combustion supplied per unit of time.

8. A method according to claim 1, characterised in that one of the controlled parameters is the temperature of the air for combustion supplied.

9. A method according to claim 1, characterised in that one of the controlled parameters is the distribution of air for combustion transversely of the direction of conveyance.

10. A method according to claim 1, characterised in that one of the controlled parameters is the distribution of the fuel mass transversely of the direction of conveyance.

11. A method according to claim 1, characterised in that one of the controlled parameters is the proportion of recycled combustion gases mixed in with the air for combustion.

12. A method according to claim 1, characterised in that the flame modulation of the radiation is additionally evaluated.

13. A method according to claim 1, characterised in that the radiation is also detected in the combustion zone and evaluated for fine control purposes.

14. A method according to claim 1 or 13, characterised in that the radiation is also detected in the burn-out zone and is evaluated for fine control purposes.

15. A method according to any one of claims 1 or 12 to 14, characterised in that additional bands of the radiation spectrum characteristic of the combustion process are detected and evaluated.

16. A method according to claim 15, characterised in that at least one of the bands characteristic of the following compounds: SO₂, CO, NO, NO₂, OH, CH, C₂, HCO, is detected and evaluated.

17. A method according to any one of the preceding claims, in which the combustion gases are passed over heating surfaces of a steam generator, characterised in that the generated steam mass flow is utilised as an auxiliary quantity in the control.

18. A method according to claim 2, characterised in that the fuel density is determined by weighing.

19. A method according to claim 2, characterised in that the fuel density is determined from the pressure drop of the primary air.

## Revendications

1. Procédé de contrôle de la combustion de carburant ayant un pouvoir calorifique fortement variable, en particulier d'ordures, dans lequel le carburant est amené par l'intermédiaire d'une zone d'alimentation sur une grille à laquelle de l'air primaire est conduit par dessous, et est transporté le long de la grille vers un déverseur de cendres à travers une zone de vaporisation et de dégazage, une zone de combustion et une zone d'extinction et dans lequel on règle au moins un paramètre qui influence la combustion en fonction de valeurs mesurées, caractérisé en ce qu'on mesure, en tant que valeurs mesurées, la teneur en eau du carburant et/ou la teneur en CO₂ des gaz de combustion dans la région de la zone d'alimentation et de la zone de vaporisation et de dégazage, l'intensité de rayonnement régnant dans cette région étant mesurée en évaluant les spectres de bande de l'H₂O et/ou du CO₂.

2. Procédé selon la revendication 1, caractérisé en ce que le pouvoir calorifique du carburant est déterminé à partir des valeurs mesurées, en ce que la densité du carburant sur la grille est déterminée dans la même région et en ce que l'alimentation en carburant est contrôlée en fonction du produit des deux grandeurs déterminées en vue d'une puissance de chauffage constante.

3. Procédé selon la revendication 1, caractérisé en ce qu'un paramètre contrôlé est la distribution de l'air primaire dans les zones individuelles.

4. Procédé selon la revendication 1, caractérisé en ce qu'un paramètre contrôlé est la distribution de la masse de carburant dans les zones individuelles.

5. Procédé selon la revendication 1, caractérisé en ce qu'un paramètre contrôlé est le volume d'alimentation du carburant par unité de temps.

6. Procédé selon la revendication 1, caractérisé en ce qu'un paramètre contrôlé est la distribution d'air secondaire qui est fourni au dessus de la grille dans les zones individuelles.

7. Procédé selon la revendication 1, caractérisé en ce qu'un des paramètres contrôlés est le volume d'air de combustion fourni par unité de temps.

8. Procédé selon la revendication 1, caractérisé en ce qu'un des paramètres contrôlés est la température de l'air de combustion fourni.

9. Procédé selon la revendication 1, caractérisé en ce qu'un des paramètres contrôlés est la distribution de l'air de combustion transversalement à la direction de transport.

10. Procédé selon la revendication 1, caractérisé en ce qu'un des paramètres contrôlés est la distribution de la masse de carburant transversalement à la direction de transport.

11. Procédé selon la revendication 1, caractérisé en ce qu'un des paramètres contrôlés est la partie des gaz de combustion ramenés qui est mélangée à l'air de combustion.

12. Procédé selon la revendication 1, caractérisé en ce qu'on exploite en outre la modulation de flamme du rayonnement.

13. Procédé selon la revendication 1, caractérisé en ce que le rayonnement est également mesuré dans la zone de combustion et est exploité dans le but d'un contrôle fin.

14. Procédé selon la revendication 13 caractérisé en ce que le rayonnement est également mesuré dans la zone d'extinction et est exploité dans le but d'un contrôle fin.

15. Procédé selon l'une des revendications 1 ou 12 à 14, caractérisé en ce que l'on mesure et on exploite en outre des bandes caractéristiques du spectre de rayonnement pour le processus de combustion.

16. Procédé selon la revendication 15, caractérisé en ce qu'on mesure et on exploite au moins une des bandes qui sont caractéristiques pour les liaisons nommées ci-après : SO₂, CO, NO, NO₂, OH, CH, C₂, HCO.

17. Procédé selon l'une des revendications précédentes, dans lequel les gaz de combustion sont conduits sur des surfaces de chauffage d'un générateur de vapeur, caractérisé en ce que la quantité de courant de vapeur est utilisée comme grandeur auxiliaire dans la commande.

18. Procédé selon la revendication 2, caractérisé en ce que la densité du carburant est déterminée par pesage.

19. Procédé selon la revendication 2, caractérisé en ce que la densité du carburant est déterminée par la chute de pression de l'air primaire.
